# EUROPÄISCHE PATENTSCHRIFT

(11) **EP 0 381 814 B1**
(45) Veröffentlichungstag und Bekanntmachung des Hinweises auf die Patenterteilung: **20.01.1993**
(21) Anmeldenummer: 89117015.1
(22) Anmeldetag: 14.09.1989
(51) Int. Cl.: B65D 19/10

(54) **Transport- und/oder Lagerbehälter für Flüssigkeiten sowie für feinteiliges Schüttgut**
Transport and/or storing container for liquids or granular materials
Récipient de transport et/ou de stockage pour liquides et pour matériaux granuleux

(30) Priorität: 05.02.1989 DE 3903392
(43) Veröffentlichungstag der Anmeldung: 16.08.1990
(73) Patentinhaber: SOTRALENTZ S.A., F-67320 Drulingen (FR)
(72) Erfinder: Wendling, Bruno, F-67 320 Drulingen (FR); Hamm, André, F-67 320 Drulingen (FR)
(74) Vertreter: Andrejewski, Walter

(56) Entgegenhaltungen:
- FR-A- 2 152 524
- FR-A- 2 523 078
- GB-A- 1 106 493
- LU-A- 82 555

## Beschreibung

Die Erfindung betrifft einen Transport- und/oder Lagerbehälter für Flüssigkeiten sowie für feinteiliges Schüttgut mit einem Außenmantel und einem Boden aus sich kreuzenden Gitterstäben und mit einem Innenbehälter aus Kunststoff, wobei der Innenbehälter innenseitig an dem Außenmantel anliegt sowie auf dem Boden aufruht und wobei die Gitterstäbe im Bereich des Übergangs zwischen Außenmantel und Boden mit Verrundungen versehen sind. Die Gitterstäbe sind vorzugsweise Baustahlstäbe runden Querschnitts, sie können jedoch auch als Profile ausgeführt sein.

Bei dem aus GB-A-1 106 492 bekannten Transportbehälter, von dem die Erfindung ausgeht, bildet ein aus Längsstäben und Querstäben aufgebautes Gitter den Boden des Transportbehälters. Die Enden der Gitterstäbe sind nach oben gebogen und durch separate, nachträglich aufgeschweißte Ringe stabilisiert. Der dadurch gebildete Außenmantel ist an den Gitterboden angeformt. Die bekannte Konstruktion eignet sich für kleine Transportbehälter, die als Flaschenhalter einsetzbar sind und beispielsweise an Fahrrädern mitgeführt werden können.

Aus der FR-A-2 523 078 ist ein großvolumiger Gitterbehälter bekannt, dessen Boden mit Palettenelementen ausgerüstet ist. Der Behälter ist zusammenlegbar und besteht aus voneinander unabhängigen Wandteilen sowie einem separaten, wannenförmigen Boden. Der Behälter ist für stückiges Gut bestimmt und weist keinen Innenbehälter aus Kunststoff auf.

Der Erfindung liegt die Aufgabe zugrunde, einen durch Hubstapler handhabbaren Transport- und/oder Lagerbehälter auszubilden, der einerseits eine hohe Gestaltungsfestigkeit aufweist und andererseits auf einfache Weise gefertigt werden kann.

Zur Lösung dieser Aufgabe lehrt die Erfindung, daß der Boden und der Außenmantel als selbständige, vorgefertigte Gitterbauteile ausgeführt sind, daß die vertikalen Gitterstäbe des Außenmantels mit Gitterstäben des Bodens verschweißt sind, welche die vertikalen Gitterstäbe des Außenmantels in horizontaler Richtung fortführen, und daß der Boden mit Palettenelementen ausgerüstet ist. Unter Palettenelementen versteht man Ausformungen der Gitterstäbe oder angesetzte Bauteile, die eine Manipulation des Transport- und/oder Lagerbehälters mit Hubstaplern oder anderen Aggregaten zulassen, welche Aggregate ihrerseits zur Aufnahme genormter Paletten eingerichtet sind. Es versteht sich, daß der obere Rand des Außenmantels im allgemeinen mit einer umlaufenden Einfassung, z. B. in Form von Profilen, versehen ist. Bei einer Ausführungsform des erfindungsgemäßen Transport- und/oder Lagerbehälters, der bei der Vereinigung von Boden und Außenmantel ein einfaches Schweißen an vertikalen Gitterstäben des Außenmantels zuläßt, weist der Boden die mit den Verrundungen versehenen Gitterstäbe auf und sind diese im Bereich des Außenmantels mit den vertikalen Gitterstäben des Außenmantels verschweißt. Je nach der Schweißeinrichtung, die eingesetzt werden soll, kann auch der Außenmantel die mit den Verrundungen versehenen Gitterstäbe aufweisen und sind diese im Bereich des Bodens mit den horizontalen Gitterstäben des Bodens verschweißt. Im Rahmen der Erfindung liegt es, daß sowohl der Außenmantel als auch der Boden mit Verrundungen versehene Gitterstäbe aufweisen und diese, z. B. abwechselnd, mit dem Außenmantel bzw. dem Boden verschweißt sind.

Im folgenden wird die Erfindung anhand einer lediglich Ausführungsbeispiele darstellenden Zeichnung erläutert. Es zeigen
Fig. 1 perspektivisch einen erfindungsgemäßen Transport- und/oder Lagerbehälter, teilweise aufgebrochen,
Fig. 2 den Außenmantel des Gegenstandes der Fig. 1 mit angeschweißtem Boden, um 180° gedreht,
Fig. 3 entsprechend der Fig. 2 eine andere Ausführungsform des Außenmantels und des Bodens bei einem erfindungsgemäßen Transport- und/oder Lagerbehälter und
Fig. 4 entsprechend der Fig. 2 eine weitere Ausführungsform.

Der in der Fig. 1 dargestellte Transport- und/oder Lagerbehälter 1 ist für Flüssigkeiten sowie für feinteiliges Schüttgut bestimmt. Er besitzt einen Außenmantel 2 und einen Boden 3 aus sich kreuzenden Gitterstäben 4 und einen Innenbehälter 5 aus Kunststoff. Man erkennt, daß der Innenbehälter 5 sich innenseitig an den Außenmantel 2 anlegt und auf dem Boden 3 aufruht. Die Gitterstäbe 4 sind im Bereich des Überganges zwischen Außenmantel 2 und Boden 3 mit Verrundungen 6 versehen. Sie sind außerdem korbbildend verschweißt. Korbbildend verschweißt bedeutet zunächst, daß die sich kreuzenden Gitterstäbe an den Kreuzungspunkten miteinander verschweißt sind, z. B. mittels Punktschweißung. Korbbildend verschweißt bedeutet aber auch, daß der Außenmantel und der Boden auf geeignete Weise über Gitterstäbe miteinander verschweißt sind. - Es versteht sich, daß in den Figuren aus Gründen der Übersichtlichkeit nur eine reduzierte Anzahl von Gitterstäben 4 gezeichnet worden ist.

Insbesondere aus den Fig. 2 bis 4 entnimmt man, daß der Boden 3 als selbständiges Bauteil ausgeführt ist, welches die vertikalen Gitterstäbe 4 des Außenmantels 2 fortführende und mit diesen verschweißte Gitterstäbe 4 aufweist. Eine obere Randeinfassung und zusätzlich beigelegte Stäbe wurden nicht gezeichnet. Bei der Ausführungsform nach den Fig. 1 und 2 weist der Boden 3 die mit den Verrundungen 6 versehenen Gitterstäbe 4 auf. Diese sind im Bereich des Außenmantels 2 mit den vertikalen Gitterstäben 4 des Außenmantels verschweißt. Aus der Fig. 2 entnimmt man, daß die entsprechenden Schweißarbeiten sehr einfach an den vertikalen Gitterstäben 4 des Außenmantels 2 durchgeführt werden können. Bei der Ausführungsform nach der Fig. 3 besitzt der Außenmantel 2 die Gitterstäbe 4, die mit den Verrundungen 6 versehen sind. Diese sind im Bereich des Bodens 3 mit den horizontalen Gitterstäben 4 des Bodens 3 verschweißt, was ebenfalls in schweißtechnischer Hinsicht einfach durchgeführt werden kann. Es besteht ohne Probleme aber auch die Möglichkeit, die Anordnung so zu treffen, wie es in der Fig. 4 dargestellt wurde, wo sowohl der Außenmantel 2 als auch der Boden 3 mit Verrundungen 6 versehene Gitterstäbe 4 aufweisen. Diese sind abwechselnd mit Gitterstäben 4 im Außenmantel 2 bzw. im Boden 3 verschweißt. Bei den dargestellten Ausführungsbeispielen ist der Boden des Transport- und /oder Lagerbehälters stets mit Palettenelementen ausgerüstet, die aus Gründen der Übersichtlichkeit jedoch nicht dargestellt wurden.

## Patentansprüche

1. Transport- und/oder Lagerbehälter (1) für Flüssigkeiten sowie für feinteiliges Schüttgut, mit einem Außenmantel (2) und einem Boden (3) aus sich kreuzenden Gitterstäben (4) und mit einem Innenbehälter (5) aus Kunststoff, wobei der Innenbehälter (5) innenseitig an dem Außenmantel (2) anliegt sowie auf dem Boden (3) aufruht und wobei die Gitterstäbe (4) im Bereich des Übergangs zwischen Außenmantel (2) und Boden (3) mit Verrundungen (6) versehen sind, **dadurch gekennzeichnt,** daß der Boden (3) und der Außenmantel (2) als selbständige, vorgefertigte Gitterbauteile ausgeführt sind, daß die vertikalen Gitterstäbe (4) des Außenmantels (2) mit Gitterstäben des Bodens verschweißt sind, welche die vertikalen Gitterstäbe (4) des Außenmantels in horizontaler Richtung fortführen, und daß der Boden (3) mit Palettenelementen ausgerüstet ist.

2. Transport- und/oder Lagerbehälter nach Anspruch 1, dadurch gekennzeichnet, daß der Boden (3) die mit den Verrundungen versehenen Gitterstäbe (4) aufweist und diese im Bereich des Außenmantels (2) mit den vertikalen Gitterstäben (4) des Außenmantels (2) verschweißt sind.

3. Transport- und Lagerbehälter nach Anspruch 1, dadurch gekennzeichnet, daß der Außenmantel (2) die mit den Verrundungen (6) versehenen Gitterstäbe (4) aufweist und diese im Bereich des Bodens (3) mit den horizontalen Gitterstäben (4) des Bodens (3) verschweißt sind.

4. Transport- und Lagerbehälter nach Anspruch 1, dadurch gekennzeichnet, daß sowohl der Außenmantel (2) als auch der Boden (3) mit Verrundungen (6) versehene Gitterstäbe aufweisen und diese, z. B. abwechselnd, mit den geraden Gitterstäben des Bodens (3) bzw. des Außenmantels (2) verschweißt sind.

## Claims

1. A transport and/or storage container (1) for liquids and for granular bulk material, with an outer cage (2) and a base (3) of intersecting lattice members (4) and with an inner container (5) made of plastic, wherein the inner container (5) adjoins the inside of the outer cage (2) and rests on the base (3) and wherein the lattice members (4) are provided with curved portions (6) in the transition region between the outer cage (2) and the base (3), characterised in that the base (3) and the outer cage (2) are constructed as independent, prefabricated lattice components, that the vertical lattice members (4) of the outer cage (2) are welded to lattice members of the base which continue the vertical lattice members (4) of the outer cage in a horizontal direction, and that the base (3) is fitted with pallet elements.

2. A transport and/or storage container according to Claim 1, characterised in that the base (3) has the lattice elements (4) provided with the curved portions, and these lattice elements are welded to the vertical lattice elements (4) of the outer cage (2) in the region of the outer cage (2).

3. A transport and/or storage container according to Claim 1, characterised in that the outer cage (2) has the lattice elements (4) provided with the curved portions (6), and these lattice elements are welded to the horizontal lattice elements (4) of the base (3) in the region of the base (3).

4. A transport and/or storage container according to Claim 1, characterised in that both the outer cage (2) and the base (3) have lattice elements provided with curved portions (6), and these lattice elements are welded, e.g. alternately, to the straight lattice elements of the base (3) and of the outer cage (2), respectively.

## Revendications

1. Récipient de transport et/ou de stockage (1) pour un liquide ainsi que pour un matériau en vrac finement divisé, comportant une enveloppe extérieure (2) et un fond (3) formés par des barres de treillis croisées (4), et un récipient intérieur (5) réalisé en matière plastique, et dans lequel le récipient intérieur (5) s'applique sur le côté intérieur de l'enveloppe extérieure (2) et repose sur le fond (3), et les barres (4) du treillis comportent des parties arrondies (6) au niveau de la jonction entre l'enveloppe extérieure (2) et le fond (3), caractérisé en ce que le fond (3) et l'enveloppe extérieure (2) sont réalisés sous la forme de composants indépendants préfabriqués du treillis, que les barres verticales (4) du treillis de l'enveloppe extérieure (2) sont soudées à des barres du treillis du fond, qui prolongent dans la direction horizontale les barres verticales (4) du treillis de l'enveloppe extérieure, et que le fond (3) est équipé d'éléments de palette.

2. Récipient de transport et/ou de stockage selon la revendication 1, caractérisé en ce que le fond (3) possède les barres de treillis (4), qui sont pourvues des parties arrondies et que ces barres sont soudées, dans la zone de l'enveloppe extérieure (2), aux barres verticales (4) du treillis de l'enveloppe extérieure (2).

3. Récipient de transport et/ou de stockage selon la revendication 1, caractérisé en ce que l'enveloppe extérieure (2) possède les barres de treillis (4) pourvues des parties arrondies (6), et que ces barres sont soudées, dans la zone du fond (3), aux barres horizontales (4) du treillis du fond (3).

4. Récipient de transport et/ou de stockage selon la revendication 1, caractérisé en ce qu'aussi bien l'enveloppe extérieure (2) que le fond (3) possèdent des barres de treillis pourvues de parties arrondies (6) et que ces barres sont soudées par exemple alternativement aux barres rectilignes du treillis du fond (3) et de l'enveloppe extérieure (2).
